# EUROPÄISCHE PATENTSCHRIFT

(11) **EP 0 191 342 B1**
(45) Veröffentlichungstag und Bekanntmachung des Hinweises auf die Patenterteilung: **02.03.1988**
(21) Anmeldenummer: 86101008.0
(22) Anmeldetag: 25.01.1986
(51) Int. Cl.: E05B 27/00

(54) **Schliesszylinder mit Stiftzuhaltungen aus vormontierten Teilen**
Cylinder lock with preassembled pin elements
Verrou cylindrique à éléments préassemblés

(30) Priorität: 15.02.1985 FR 8502166
(43) Veröffentlichungstag der Anmeldung: 20.08.1986
(73) Patentinhaber: PAUL JOURNEE S.A., F-92400 Courbevoie (FR)
(72) Erfinder: Percebois, Serge, F-60240 Chaumont-en-Vexin (FR); Romanek, Christian, F-60430 Noailles (FR)
(74) Vertreter: Cohausz & Florack Patentanwälte

(56) Entgegenhaltungen:
- FR-A- 2 392 203
- GB-A- 2 055 949

## Beschreibung

Die Erfindung betrifft einen Schließzylinder mit Stiftzuhaltungen, einem Zylindergehäuse, einem Zylinderkern, der in einer Bohrung des Zylindergehäuses drehbar gelagert ist, um mehreren Paaren Gehäusestifte und Kernstifte, die durch Federkraft zu einem Schlüsselkanal zurückgeholt werden, der axial in den genannten Zylinderkern eingearbeitet ist, einem codierten Schlüssel, der in genanntem Schlüsseikanal gleitet und Einschnitte umfaßt, die jeweils mit einem der genannten Paare zusammenwirken, um es gegen die Wirkung der genannten Federmittel so zu verschieben, daß die Trennungsebene zwischen jedem Kernstift und jedem Gehäusestift eines Paares die Mantellinie des genannten Zylinderkerns berührt.

Solche Schließzylinder sind schon sehr lange u. a. aus der FR-A 7 918 918 - bekannt. Bei der Entwicklung mehr oder weniger automatisierter Massenfertigungen weisen die bekannten Schließzylinder den Nachteil auf, daß die Kombination, bestimmt durch die Stiftpaare, im allgemeinen schon zu Beginn der Fertigung eines Schlosses mit einem solchen Schließzylinder vorgegeben wird, so daß die automatische Fertigung sehr kompliziert und kostenaufwendig ist. Zudem wird dieses Problem vergrößert, wenn eine Mehrzahl von Schließzylindern der gleichen Kombination angefertigt werden muß, die eine Kollektion bildet. Dies ist der Fall besonders in der Automobilindustrie, wenn es erwünscht ist, daß ein einziger Schlüssel zu den Schließzylindern der Türen, des Lenkschlosses, des Tankverschlusses, des Handschuhfachs und des Kofferraums paßt.

Zur Lösung dieses Problems wird in der FR-A 7 918 918 vorgeschlagen, die Gehäuse- und Kernstifte sowie deren Rückholfedern in einer Kassette vorzumontieren, die aus zwei in bezug zueinander gleitenden Teilen besteht. Diese Kassette, die die Kombination des Schließzylinders umfaßt, wird am Ende der Montage an Ort und Stelle gebracht und die beiden Teile der Gehäusestifte werden in ihre entsprechenden Bohrungen des Zylindergehäuses eingeführt.

Dieser bekannte vormontierte Schließzylinder, der einen deutlichen Vorteil gegenüber herkömmlichen Schließzylindern aufweist, ist aber nicht frei von verschiedenen Nachteilen. Zunächst einmal ist die Herstellung der Kassette wegen ihrer kleinen Abmessungen und der Anzahl der in ihr enthaltenen Bauteile recht heikel und erfordert eine hohe Präzision. Darüber hinaus ist, wie in den meisten Schließzylindern mit Stiftzuhaltungen. die Axiallänge, die der Zahl der Stiftpaare entspricht, die in Abhängigkeit von der Zahl der gewünschten verschiedenen Kombinationen verwendet wird, relativ groß.

Ziel der Erfindung ist es, einen Schließzylinder mit Stiftzuhaltungen der beschriebenen Art zu erhalten, der eine Vormontage mit einfachen, sicheren und wirtschaftlichen Mitteln ermöglicht und dabei die Verwendung einer kurzen Axiallänge gestattet.

Zu diesem Zweck ist der erfindungsgemäße Schließzylinder dadurch gekennzeichnet, daß die Paare aus Gehäusestiften und .Kernstiften sowie deren Federmittel jeweils in einer Radialbohrung des Zylindergehäuses vormontiert sind, wobei die genannten Radialbohrungen winkelig um die Achse des Schließzylinders in mindestens einer Diametralebene angeordnet und an ihrem inneren Ende durch einen beim Einstecken des Zylinderkerns entfernbaren Anschlag verschlossen sind, wobei der genannte Schließzylinder Axialgesperremittel aufweist, die mit Anschlagmittel des Gehäuses zur Anlage bringbar sind.

Beim erfindungsgemäßen Schließzylinder werden die Stiftpaare mit einem winkeligen Versatz zueinander vormontiert, wodurch ein größeres Montagevolumen als bei ausgerichteten Stiftpaaren möglich ist. Darüber hinaus kann die Axiallänge des Schließzylinders durch Verwendung einer kleineren Zahl von Zuhaltungen verkürzt werden.

In einer bevorzugten Ausführungsform werden die genannten Radialbohrungen in einem Einsatzteil für ein Schloß gebildet. Somit können die verschiedenen Schlösser einer Kollektion vormontiert, kann die entsprechende Zahl von Einsatzteilen gleicher Kombination, die vorteilhafterweise gleich sind, vorgefertigt werden und können die genannten Einsatzteile in ihr entsprechendes Schloß kurz vor dem endgültigen Einrasten des Zylinderkerns eingebaut werden.

Die Erfindung wird besser verständlich beim Lesen der folgenden Beschreibung unter Bezugnahme auf die beigeheftete Zeichnung, in der
Fig. 1 eine schematische Ansicht im Diametralschnitt eines Schließzylinders nach einem Ausführungsbeispiel der Erfindung ist, in der der Zylinderkern eingebaut und der Schlüssel in Entriegelungsstellung eingesetzt ist ;
Fig. 2 zeigt, analog zu Fig. 1, den Schließzylinder in Verriegelungsstellung ;
Fig. stellt den Schließzylinder der Figuren 1 und 2 im Verlauf der Zylinderkernmontage dar, wobei die rechte und linke Partie jeweils eine Variante des Innenanschlags veranschaulicht, und
Fig. 4 ist die gleiche wie Fig. 1, doch zeigt der rechte und der linke Teil jeweils eine weitere Variante des Außenanschlags.

Der Schlüssel 1 ist an seinem Umfang mit Einschnitten 1' versehen, die im dargestellten Beispiel in einer einzigen Lage oder Reihe angeordnet sind. Diese Einschnitte 1' von variabler Tiefe wirken in klassischer Weise mit den Kernstiftpaaren 2 und den Gehäusestiftpaaren 3 zusammen, die jeweils von einer Feder 4 zurückgeholt werden, um in Entriegelungsstellung (Fig. 1 und 4) die Trennungsebene zwischen den Stiften 2 und 3 in Berührung mit der Mantellinie des Zylinderkerns zu bringen, wodurch sich dieser in bezug auf das Zylindergehäuse 6 frei drehen kann. Dagegen ist bei Abwesenheit des Schlüssels (Fig. 2) oder bei einem falschen Schlüssel die Trennungsebene aller Stifte 2, 3 nicht in Berührung mit der Mantellinie des Zylinderkerns 5, und dieser ist in bezug auf das Zylindergehäuse 6 verriegelt.

Im dargestellten Beispiel hat der Schlüssel 1 ein im allgemeinen (von den Schlüsseleinschnitten 1' abgesehen) kreisförmiges Profil und ist an seinem freien Ende mit einem Rastansatz 1" versehen, der mit einer Aussparung 5' entsprechender Form im Zylinderkern 5 zusammenwirkt, um die richtige Stellung des Schlüssels 1 in bezug auf den Zylinderkern 5 sicherzustellen. In einer Variante kann der Schlüssel 1 ein nichtkreisförmiges Profil haben und der Schlüsselkanal ein gleiches Profil aufweisen.

Die Stifte 2 und 3 können durch Kugeln ersetzt werden, deren Durchmesser der Nutzhöhe des Stiftes entspricht.

Im dargestellten Beispiel ist das Zylindergehäuse 6 ein unabhängiges Teil, das in ein Schloß (nicht dargestellt) eingesetzt werden kann. Erfindungsgemäß umfaßt das Zylindergehäuse 6 Radialbohrungen 6', in denen jeweils ein Stiftepaar 2, 3 mit Federmitteln untergebracht ist. Jede Bohrung 6' geht quer durch das Teil 6 hindurch und ist an dessen Außenumfang durch einen Ring 7 verschlossen, der allen Bohrungen 6' in einer oder mehreren Lagen (Fig. 1 bis 3) gemeinsam ist. Als Variante kann jede Bohrung 6' durch einen verformbaren Nocken 8 (Fig. 4 rechts) verschlossen sein. In diesen beiden Fällen stützt sich die Rückholfeder 4 des Stiftepaares 2-3 auf den Anschlag 7 oder 8 ab.

Bei einer in Fig. 4 links dargestellten Variante dient ein elastischer Ring 11, der allen Bohrungen 6' einer gleichen Lage gemeinsam ist, gleichzeitig als Außenverschluß der Bohrung wie auch als Federmittel für das Stiftepaar 2-3 in seiner Bohrung 6'.

An ihren Innenenden sind die Bohrungen 6' durch einen gemeinsamen Ring 9 (rechte Seite in Fig. 3) oder aber durch einen Nocken 10 (linke Seite in Fig. 3) verschlossen, die beim Einstecken des Zylinderkerns 5 in dessen Bohrung im Gehäuse 6 ausgeworfen bzw. abgeschnitten werden.

Nach dem Einstecken rastet der Zylinderkern 5 am Zylindergehäuse 8 ein, beispielsweise mittels eines elastischen Nockens 5" ; sein Drehwinkel wird im übrigen durch Anschläge (nicht gezeigt) begrenzt.

## Patentansprüche

1. Schließzylinder mit Stiftzuhaltungen, einem Zylindergehäuse (6), einem Zylinderkern (5), der in einer Bohrung des Zylindergehäuses (6) drehbar gelagert ist, um mehreren Paaren Gehäusestifte (3) und Kernstifte (2), die durch Federkraft zu einem Schlüsselkanal zurückgeholt werden, der axial in den genannten Zylinderkern (5) eingearbeitet ist, einem codierten Schlüssel (1), der in genanntem Schlüsselkanal gleitet und Einschnitte (1') umfaßt, die jeweils mit einem der genannten Paare (2, 3) zusammenwirken, um es gegen die Wirkung der genannten Federmittel (4, 11) so zu verschieben, daß die Trennungsebene zwischen jedem Kernstift (2) und jedem Gehäusestift (3) eines Paares die Mantellinie des genannten Zylinderkerns (5) berührt, dadurch gekennzeichnet, daß die Paare aus Gehäusestiften (3) und Kernstiften (2) sowie deren Stiftfedern (4, 11) jeweils in einer Radialbohrung (6') des Zylindergehäuses (6) vormontiert sind, wobei die genannten Radialbohrungen (6') winkelig um die Achse des Schließzylinders in mindestens einer Diametralebene angeordnet und an ihrem inneren Ende durch einen beim Einstecken des Zylinderkerns (5) entfernbaren Anschlag (9, 10) verschlossen sind und wobei der genannte Zylinderkern (5) Axialgesperremittel (5") aufweist, die mit winkligen Anschlagmitteln des Gehäuses (6) zur Anlage bringbar sind.

2. Schließzylinder gemäß Anspruch 1, dadurch gekennzeichnet, daß die genannten Radialbohrungen (6') in einem Teil (6) gebildet werden, das in ein Schloß eingesetzt wird.

3. Schließzylinder gemäß einem der Ansprüche 1 und 2, dadurch gekennzeichnet, daß die genannten Radialbohrungen (6') am Außenumfang des Zylindergehäuses (6) hinausführen und durch einen Ring verschlossen werden, den mindestens die Bohrungen (6') einer gleichen Diametralebene gemeinsam haben.

4. Schließzylinder gemäß einem der Ansprüche 1 und 2, dadurch gekennzeichnet, daß die genannten Radialbohrungen (6') am Außenumfang des Zylindergehäuses (6) hinausführen und durch einen verformbaren Nocken (8) verschlossen sind.

5. Schließzylinder gemäß einem der Ansprüche 1 und 2, dadurch gekennzeichnet, daß die genannten Radialbohrungen (6') am Außenumfang des Zylindergehäuses (8) hinausführen und durch einen elastischen Ring (11) verschlossen werden, den die Bohrungen (6') einer gleichen Diametralebene gemeinsam haben.

6. Schließzylinder gemäß einem der Ansprüche 1 bis 5, dadurch gekennzeichnet, daß die genannten Radialbohrungen (6') an ihrem Innenende durch einen Ring (9) verschlossen sind, den mindestens die Bohrungen (6') einer gleichen Diametralebene gemeinsam haben und der beim Einstecken des Zylinderkerns (5) ausgeworfen wird.

7. Schließzylinder gemäß einem der Ansprüche 1 bis 5, dadurch gekennzeichnet, daß die genannten Radialbohrungen (6') an ihrem inneren Ende durch einen Nocken (10) verschlossen sind, der beim Einstecken des Zylinderkerns (5) abschneidbar und auswerfbar ist.

8. Schließzylinder gemäß einem der Ansprüche 1 bis 7, dadurch gekennzeichnet, daß die Kernstifte (2) und/oder die Gehäusestifte (3) durch Kugeln ersetzt sind.

## Claims

1. Locking cylinder with pin tumblers, a cylinder housing (6), a cylinder core (5) which is rotatably mounted in a bore of the cylinder housing (6) and a plurality of pairs of housing pins (3) and core pins (2) which are returned by spring force to a key passage which is machined axially into the said cylinder core (5), a coded key (1) which slides in the said key passage and comprises incisions (1') which co-operate each with one of the said pairs (2, 3) in order to displace it against the action of the said spring means (4, 11) in such a way that the plane of separation between each core pin (2) and each housing pin (3) of a pair is in contact with the circumferential line of the said cylinder core (5), characterised in that the pairs of housing pins (3) and core pins (2) and their pin springs (4, 11) are pre-fitted in a radial bore (6') each of the cylinder housing (6), the said radial bores (6') are arranged angularly about the axis of the locking cylinder in at least one diametrical plane and are closed at their inner end by a stop (9, 10) removable in the insertion of the cylinder core (5), while the said cylinder core (5) comprises axial catch means (5") which are bringable into contact with angular stop means of the housing (6).

2. Locking cylinder according to Claim 1, characterised in that the said radial bores (6') are formed in a part (6) which is inserted into a lock.

3. Locking cylinder according to one of Claims 1 and 2, characterised in that the said radial bores (6') lead out on the external circumference of the cylinder housing (6) and are closed by a ring which is common to at least the bores (6') of one and the same diametrical plane.

4. Locking cylinder according to one of Claims 1 and 2, characterised in that the said radial bores (6') lead out on the external circumference of the cylinder housing (6) and are closed by a deformable dog (8).

5. Locking cylinder according to one of Claims 1 and 2, characterised in that the said radial bores (6') lead out on the external circumference of the cylinder housing (8) and are closed by an elastic ring (11) which is common to the bores (6') of one and the same diametrical plane.

6. Locking cylinder according to one of Claims 1 to 5, characterised in that the said radial bores (6') are closed at their inner end by a ring (9) which is common to at least the bores (6') of one and the same diametrical plane and which is ejected in the insertion of the cylinder core (5).

7. Locking cylinder according to one of Claims 1 to 5, characterised in that the said radial bores (6') are closed at their inner end by a dog (10) which can be cut away and ejected in the insertion of the cylinder core (5).

8. Locking cylinder according to one of Claims 1 to 7, characterised in that the core pins (2) and/or the housing pins (3) are replaced by balls.

## Revendications

1. Cylindre de fermeture avec des pistons, un boîtier (6), un rotor (5) tourillonnant dans un alésage du boîtier (6), et une pluralité de couples piston statorique (3)-piston rotorique (2) rappelés élastiquement vers un canal de clé ménagé axialement dans ledit rotor (5), une clé codée (1) coulissant dans ledit canal et comportant des crans (1') coopérant chacun avec un desdits couples (2, 3) pour le déplacer contre l'action desdits moyens élastiques (4, 11), de manière que le plan de séparation entre chaque piston rotorique (2) et chaque piston statorique (3) d'un couple atteigne la surface périphérique dudit rotor (5), caractérisé par le fait que les couples de pistons statorique (3) et rotorique (2) et leurs moyens de rappel élastique (4.11) sont préassem- blés chacun dans un alésage radial (6') du boîtier (6), lesdits alésages radiaux (6') étant répartis angulairement autour de l'axe du cylindre de fermeture dans au moins un plan diamétral et étant fermés à leur extrémité intérieure par une butée (9, 10) qui est effacée lors de l'emmanchement du rotor (5), ledit rotor (5) comportant des moyens d'encliquetage axial (5") qui peuvent venir en contact avec des moyens de butée angulaire par rapport audit stator (6).

2. Cylindre de fermeture selon la revendication 1, caractérisé par le fait que lesdits alésages radiaux (6') sont formés dans une pièce (6) rapportée dans une serrure.

3. Cylindre de fermeture selon l'une des revendications 1 et 2, caractérisé par le fait que lesdits alésages radiaux (6') débouchent à la périphérie extérieure du stator (6) et sont fermés par une bague (7) commune au moins aux alésages (6') d'un même plan diamétral.

4. Verrou selon l'une des revendications 1 et 2, caractérisé par le fait que lesdits alésages radiaux (6') débouchent à la périphérie extérieure du stator (6) et sont fermés par un doigt déformable (8).

5. Verrou selon l'une des revendications 1 et 2, caractérisé par le fait que lesdits alésages radiaux (6') débouchent à la périphérie extérieure du stator (6) et sont fermés par un anneau élastique (11) commun aux alésages (6') d'un même plan diamétral.

6. Verrou selon l'une des revendications 1 à 5, caractérisé par le fait que lesdits alésages radiaux (6') sont fermés à leur extrémité intérieure par une bague (9) commune au moins aux alésages (6') d'un même plan diamétral et qui est éjectée lors de l'emmanchement du rotor (5).

7. Verrou selon l'une des revendications 1 à 5, caractérisé par le fait que lesdits alésages radiaux. (6') sont fermés à leur extrémité intérieure par un doigt (10) qui est cisaillé et éjecté lors de l'emmanchement du rotor (5).

8. Verrou selon l'une des revendications 1 à 7, caractérisé par le fait que les pistons rotoriques (2) et/ou les pistons statoriques (3) sont constitués par des billes.
